# EUROPÄISCHE PATENTSCHRIFT

(11) **EP 4 114 577 B1**
(45) Veröffentlichungstag und Bekanntmachung des Hinweises auf die Patenterteilung: **24.06.2026**
(21) Anmeldenummer: 21706923.6
(22) Anmeldetag: 18.02.2021
(51) Int. Cl.: B05B 7/06, B05B 7/08, B05B 12/00, B05B 7/24

(54) **SPRITZPISTOLE, DRUCKMESSEINRICHTUNG FÜR EINE SPRITZPISTOLE UND VERFAHREN ZUM AUSGESTALTEN EINER SPRITZPISTOLE**
SPRAY GUN, PRESSURE MEASURING DEVICE FOR A SPRAY GUN AND METHOD FOR DEVELOPING A SPRAY GUN
PISTOLET DE PULVÉRISATION, DISPOSITIF DE MESURE DE PRESSION POUR UN PISTOLET DE PULVÉRISATION ET PROCÉDÉ DE DÉVELOPPEMENT D'UN PISTOLET DE PULVÉRISATION

(30) Priorität: 06.03.2020 DE 102020106173
(43) Veröffentlichungstag der Anmeldung: 11.01.2023
(73) Patentinhaber: SATA GmbH & Co. KG, 70806 Kornwestheim (DE)
(72) Erfinder: MAIER, Norbert, 71573 Allmersbach i.T. (DE)
(86) Internationale Anmeldenummer: PCT/EP2021/054061
(87) Internationale Veröffentlichungsnummer: WO 2021/175612

(56) Entgegenhaltungen:
- WO-A1-03/086654
- WO-A1-2020/053153
- CH-A- 200 754
- US-A- 5 191 797
- US-A1- 2002 121 135
- US-A1- 2005 161 525
- ZHU ZHIFU: "Simulation and Experimental Study on Spray Characteristics of Gas-Assisted Urea Spray Gun", 6 August 2019 (2019-08-06), pages 1 - 6, XP055795752, Retrieved from the Internet <URL:https://www.scirp.org/html/4-1560695_94152.htm> [retrieved on 20210415]

## Beschreibung

Die Erfindung betrifft eine Spritzpistole, insbesondere Farbspritzpistole, insbesondere handgeführte druckluftzerstäubende Farbspritzpistole, gemäß dem Oberbegriff des Anspruchs 1.

Spritzpistolen, insbesondere Farbspritzpistolen, arbeiten mit verschiedenen Druckverfahren. Konventionelle Spritzpistolen arbeiten mit relativ hohen Spritzdrücken von mehreren Bar. Bei sogenannten HVLP-Pistolen liegt der Düseninnendruck bei maximal 10 psi oder 0,7 bar, wodurch Übertragungsraten von weit mehr als 65 % erreicht werden. Compliant-Spritzpistolen wiederum haben einen Düseninnendruck von mehr als 10 psi oder 0,7 bar, erreichen jedoch ebenfalls eine Übertragungsrate von mehr als 65 %.

Unter dem Düseninnendruck der Spritzpistole wird der Druck verstanden, welcher in der Luftkappe der Spritzpistole herrscht. Häufig ist dabei der Zerstäuberluftbereich vom Hornluftbereich separiert und im Zerstäuberluftbereich kann ein anderer Druck herrschen als im Hornluftbereich. Die Drücke im Zerstäuberluftbereich und im Hornluftbereich können jedoch auch gleich sein.

Gemäß dem Stand der Technik weist eine Spritzpistole, insbesondere Farbspritzpistole, insbesondere druckluftzerstäubende Farbspritzpistole, an ihrem Kopf eine Farbdüse auf, welche in den Pistolenkörper eingeschraubt wird. Die Farbdüse weist an ihrem vorderen Ende häufig ein hohlzylindrisches Zäpfchen auf, aus deren vorderer Mündung beim Betrieb der Spritzpistole das zu verspritzende Material austritt. Die Farbdüse kann in ihrem vorderen Bereich jedoch auch konisch ausgestaltet sein. Der Pistolenkopf weist in der Regel ein Außengewinde auf, über das ein Luftdüsenring mit einer darin angeordneten Luftkappe am Pistolenkopf angeschraubt wird. Die Luftkappe weist eine zentrale Öffnung auf, deren Durchmesser größer ist als der Außendurchmesser des Farbdüsenzäpfchens bzw. der Außendurchmesser des vorderen Endes einer konischen Farbdüse. Die zentrale Öffnung der Luftkappe und das Zäpfchen bzw. das vordere Ende der Farbdüse bilden zusammen einen Ringspalt. Aus diesem Ringspalt tritt die sogenannte Zerstäuberluft aus, welche in der oben beschriebenen Düsenanordnung einen Unterdruck an der Stirnfläche der Farbdüse erzeugt, wodurch das zu verspritzende Material aus der Farbdüse herausgesaugt wird. Das zu zerstäubende Material wird der Zerstäuberluft zugeführt und in Fäden und Bänder zerrissen. Diese Fäden und Bänder zerfallen aufgrund ihrer hydrodynamischen Instabilität, der Wechselwirkung zwischen der schnell strömenden Druckluft und der Umgebungsluft sowie aufgrund von aerodynamischen Störungen zu Tröpfchen, welche durch die Zerstäuberluft von der Düse weggeblasen werden.

Die Luftkappe weist häufig ferner zwei Hörner auf, welche einander diametral gegenüberstehen und in Ausströmrichtung über den genannten Ringspalt und die Materialauslassöffnung hinausstehen. Von der Rückseite der Luftkappe verlaufen zwei Versorgungsbohrungen, d.h. Hornluftzuführkanäle, zu Hornluftbohrungen in den Hörnern. In der Regel weist jedes Horn zumindest eine Hornluftbohrung auf, bevorzugt weist jedes Horn jedoch zumindest zwei Hornluftbohrungen auf, aus welchen die Hornluft austritt. Die Hornluftbohrungen sind in der Regel so orientiert, dass sie auf die Düsenlängsachse in Austrittsrichtung nach dem Ringspalt zeigen, sodass die aus den Hornluftbohrungen austretende sogenannte Hornluft die bereits aus dem Ringspalt ausgetretene Luft bzw. den Farbstrahl oder den bereits zumindest teilweise entstandenen Farbnebel beeinflussen können. Dadurch wird der Farbstrahl oder auch Spritzstrahl mit ursprünglich kreisrundem Querschnitt (Rundstrahl) an seinen den Hörnern zugewandten Seiten zusammengedrückt und in senkrecht dazu stehender Richtung verlängert. Dadurch entsteht ein sogenannter Breitstrahl, welcher eine große Flächenlackiergeschwindigkeit erlaubt. Neben der Verformung des Spritzstrahls bezweckt die Hornluft eine weitere Zerstäubung des Spritzstrahls.

In den Pistolenkörper, d.h. den Grundkörper der Spritzpistole, sind in der Regel Luftkanäle eingebracht, wobei Luft aus einem der Kanäle, wie oben beschrieben, zur Verwendung als Zerstäuberluft zum genannten Ringspalt geleitet wird, und Luft aus einem anderen Kanal, wie oben beschrieben, zur Verwendung als Hornluft zu den genannten Hornluftöffnungen geleitet wird. Hierzu münden die Luftkanäle in einer Stirnfläche des Kopfs des Pistolenkörpers und werden über eine Luftverteiler-Anordnung zum Ringspalt bzw. zu den Hornluftbohrungen geleitet. Die Luftverteiler-Anordnung umfasst häufig einen Luftverteiler-Ring, der den Zerstäuberluftbereich und den Hornluftbereich voneinander trennt.

Der Luftdruck in der Spritzpistole, insbesondere in der häufig aus Luftkappe und Materialdüse gebildeten Luftkammer zur Versorgung des oben genannten Ringspalts zum Auslass von Zerstäuberluft, aber auch in den Hornluftzuführkanälen bzw. den Hornluftbohrungen in den Hörnern, ist eines des entscheidendsten Kriterien für ein qualitativ hochwertiges Lackierergebnis, insbesondere für die Qualität der Zerstäubung des zu verspritzenden Materials.

Aus diesem Grund schlägt die DE 10135104 C1 vor, eine Druckerfassungs- und Druckanzeigeeinrichtung 45 in einer Farbspritzpistole vorzusehen, wobei die Farbspritzpistole eine an einem Pistolenkörper 1 angeordnete Farbdüse 11, eine um die Farbdüse 11 angeordnete Luftdüse 21, ein innerhalb einer Kolbenbohrung 33 im Pistolenkörper 1 angeordnetes Druckluftventil 31, 32 zur Steuerung der Druckluftzufuhr zur Luftdüse 21, eine durch einen Handgriff 2 des Pistolenkörpers 1 zur Kolbenbohrung 33 verlaufende Druckluftbohrung 36 und eine im Handgriff 2 angeordnete Druckerfassungs- und Druckanzeigeeinrichtung 45 aufweist, wobei in der Druckluftbohrung 36 ein von deren Innenwand beabstandetes Rohr 38 angeordnet ist, das im Inneren einen Kanal 53 für die Druckluftzufuhr zu einem stromaufwärts des Druckluftventils 31, 32 angeordneten Teil der Kolbenbohrung 33 bildet und zwischen seiner Außenseite und der Innenwand der Druckluftbohrung 36 einen Zwischenraum 39 begrenzt, der über einen ersten Verbindungskanal 50 mit einem stromabwärts des Druckluftventils 31, 32 angeordneten Druckraum 28 und über einen zweiten Verbindungskanal 52 mit einer der Druckerfassungs- und Druckanzeigeeinrichtung 45 zugeordneten Druckmesskammer 46 im Handgriff 2 verbunden ist. Im Gegensatz zu früherem Stand der Technik soll mittels dieser Lösung keine bloße Messung des Eingangsdrucks, sondern eine Messung des Spritzdrucks möglich sein.

Die DE 10 2009 020 194 A1 offenbart eine Spritzpistole mit einem Pistolenkörper 1, einer am Pistolenkörper 1 angeordneten Düsenanordnung 9, einem im Pistolenkörper 1 angeordneten Druckluftzufuhrkanal 22, 23 mit einer Ventilanordnung 17 zur Steuerung der Druckluftzufuhr zur Düsenanordnung 9, einer Einrichtung 31, 33, 37, 42, 40 zur Regulierung der Druckluftzufuhr, und einer Druckmesseinrichtung 35 zur Erfassung und Anzeige des Drucks im Druckluftzufuhrkanal 22, die dadurch gekennzeichnet ist, dass die Druckmesseinrichtung 35 abnehmbar an der Einrichtung 31, 33, 37, 42, 40 zur Regulierung der Druckluftzufuhr befestigt ist. Dadurch soll es ermöglicht werden, dass die Druckmesseinrichtung bei Reinigungsarbeiten nicht verschmutzt oder beschädigt wird und ein bei Verwendung eines Digitalmanometers notwendiger Batteriewechsel einfach durchführbar ist.

Die Lösungen haben sich über viele Jahre bewährt. Dennoch ist mittels der Lösungen nur eine näherungsweise Messung des tatsächlichen Spritzdrucks möglich.

Die Aufgabe der vorliegenden Erfindung ist es daher, eine Spritzpistole, insbesondere druckluftzerstäubende Farbspritzpistole, insbesondere handgeführte druckluftzerstäubende Farbspritzpistole, bereitzustellen, bei der der tatsächliche Spritzdruck genauer als im Stand der Technik ermittelt werden kann.

Die Aufgabe wird mittels einer Spritzpistole, insbesondere mittels einer druckluftzerstäubenden Farbspritzpistole, insbesondere mittels einer handgeführten druckluftzerstäubenden Farbspritzpistole, mit den Merkmalen des Anspruchs 1 gelöst.

Bei der Spritzpistole kann es sich insbesondere um eine Fließbecherpistole, eine Hängebecherpistole, eine Seitenbecherpistole oder um eine Kesselpistole handeln. Die Spritzpistole kann insbesondere zum Versprühen von flüssigen Medien, insbesondere Farbe oder Lack, verwendbar sein.

Dass die Luftkammer zur Versorgung der Luftdüse mit Luft stromaufwärts an die Luftdüse bzw. an zumindest eine Luftauslassöffnung der Luftdüse angrenzt bedeutet vorliegend, dass sich die Luftkammer direkt hinter der Luftdüse befindet und dass die Luft, die aus der Luftkammer strömt, unmittelbar durch die zumindest eine Luftauslassöffnung der Luftdüse strömt. Die Luftkammer ist nicht vollständig geschlossen, sondern weist zumindest einen Lufteingang und - in Form der Luftdüse bzw. der Luftauslassöffnung der Luftdüse - zumindest einen Luftausgang auf. Die Luftkammer kann von einer Komponente der Spritzpistole allein oder von mehreren Komponenten gebildet sein. Insbesondere kann die Luftkammer von der Luftdüse gebildet werden, beispielsweise kann die Luftkammer als Ausfräsung oder Bohrung in der Luftdüse ausgestaltet sein. Die Luftkammer ist allgemein vorzugsweise ein Hohlraum, der stromaufwärts unmittelbar an eine Luftauslassöffnung in der Luftdüse angrenzt. Stromaufwärts bedeutet vorliegend entgegen der Luftströmung. Es kann mehr als eine Luftkammer vorliegen, insbesondere können zwei, drei oder vier Luftkammern vorliegen. Insbesondere kann zumindest eine Luftkammer für Luft zur Zerstäubung eines zu verspritzenden Materials, zumindest eine Luftkammer, vorzugsweise zwei Luftkammern, für Luft zur Veränderung der Form eines Spritzstrahls, und/oder zumindest eine Luftkammer für Luft zum Transport eines zerstäubten Spritzmediums vorliegen. Die Luftkammern grenzen bevorzugt stromaufwärts an die jeweilige Luftauslassöffnung an, die für den Auslass der jeweiligen Luft zuständig ist. D.h. eine Luftkammer für Luft zur Zerstäubung eines zu verspritzenden Materials grenzt stromaufwärts an die Luftauslassöffnung zum Auslass von Zerstäuberluft an, die Luftkammer für Luft zur Veränderung der Form eines Spritzstrahls grenzt stromaufwärts an die Luftauslassöffnung zum Auslass von Formluft an, und/oder die Luftkammer für Luft zum Transport eines zerstäubten Spritzmediums grenzt stromaufwärts an die Luftauslassöffnung zum Auslass von Transportluft an.

Bei dem während des Betriebs der Spritzpistole in der Luftkammer herrschenden Luftdrucks handelt es sich insbesondere um den sogenannten Düseninnendruck. Es handelt sich dabei insbesondere um den relativen Druck mit dem Umgebungsdruck als Bezugsgröße. Als Betrieb der Spritzpistole ist zu verstehen, dass zumindest das Luftventil der Spritzpistole geöffnet ist, so dass Luft, insbesondere Druckluft, von einem Lufteinlass der Spritzpistole in die Luftkammer und zu zumindest einer Luftauslassöffnung der Spritzpistole strömen kann. Dieser Zustand wird meist bei leichter Betätigung des Abzugsbügels der Spritzpistole erreicht. Wird der Abzugsbügel weiter betätigt, so wird auch der Fluss des zu verspritzenden Materials aktiviert, insbesondere durch Heraustreten der Farbnadel aus der Materialauslassöffnung der Materialdüse. Auch dieser Zustand wird vorliegend als Betrieb der Spritzpistole angesehen.

Die zumindest eine Einrichtung zur Eingabe und/oder Einstellung und/oder Erfassung und/oder Ermittlung und/oder Anzeige des während des Betriebs der Spritzpistole in der Luftkammer herrschenden Luftdrucks kann auf vielfältige Weise ausgestaltet sein. Es können mehrere gleiche und/oder mehrere verschiedene Einrichtungen vorgesehen sein, die auch miteinander kombiniert und/oder miteinander verbunden, insbesondere kommunizierend miteinander verbunden, sein können.

Eine Einrichtung zur Eingabe und/oder Einstellung des während des Betriebs der Spritzpistole in der Luftkammer herrschenden Luftdrucks kann dazu dienen, einen bestimmten Sollwert für den Luftdruck festzulegen bzw. an eine Steuerungs- und/oder Regelungseinrichtung zu kommunizieren. Die Einrichtung zur Eingabe und/oder Einstellung des während des Betriebs der Spritzpistole in der Luftkammer herrschenden Luftdrucks kann z.B. als Tastatur, Touchdisplay, Drehrad, Knopfanordnung, Wählhebel ausgestaltet sein oder derartige Mittel aufweisen. Die Einrichtung zur Eingabe und/oder Einstellung des während des Betriebs der Spritzpistole in der Luftkammer herrschenden Luftdrucks kann innerhalb oder an der Spritzpistole angeordnet sein, die Einrichtung zur Eingabe und/oder Einstellung des während des Betriebs der Spritzpistole in der Luftkammer herrschenden Luftdrucks oder eine weitere Einrichtung zur Eingabe und/oder Einstellung des während des Betriebs der Spritzpistole in der Luftkammer herrschenden Luftdrucks können jedoch auch außerhalb der Spritzpistole angeordnet sein.

Eine Einrichtung zur Erfassung des während des Betriebs der Spritzpistole in der Luftkammer herrschenden Luftdrucks kann dazu dienen, einen Istwert für den Luftdruck zu messen, und ggf. an eine Steuerungs- und/oder Regelungseinrichtung und/oder an eine Einrichtung zur Anzeige des während des Betriebs der Spritzpistole in der Luftkammer herrschenden Luftdrucks zu kommunizieren. Die Einrichtung zur Erfassung des während des Betriebs der Spritzpistole in der Luftkammer herrschenden Luftdrucks kann z.B. als Druckmesseinrichtung, insbesondere als Drucksensor, ausgestaltet sein. Beispielsweise kann der Drucksensor als Absolutdrucksensor, als Differenzdrucksensor oder als Relativdrucksensor ausgestaltet sein. Auch eine Kombination mehrerer gleichartiger und/oder verschiedenartiger Sensoren bzw. Druckmesseinrichtungen kann vorteilhaft sein. Es können z.B. piezoresistive Drucksensoren, piezoelektrische Drucksensoren, kapazitive Drucksensoren und/oder induktive Drucksensoren zum Einsatz kommen.

Eine Einrichtung zur Ermittlung des während des Betriebs der Spritzpistole in der Luftkammer herrschenden Luftdrucks unterscheidet sich dadurch von der Einrichtung zur Erfassung des während des Betriebs der Spritzpistole in der Luftkammer herrschenden Luftdrucks, dass der in der Luftkammer herrschenden Luftdruck von der Einrichtung zur Ermittlung des während des Betriebs der Spritzpistole in der Luftkammer herrschenden Luftdrucks im Gegensatz zur Einrichtung zur Erfassung des während des Betriebs der Spritzpistole in der Luftkammer herrschenden Luftdrucks nicht direkt gemessen wird, sondern aus anderen Parametern ermittelt, insbesondere berechnet wird. Zur Ermittlung des während des Betriebs der Spritzpistole in der Luftkammer herrschenden Luftdrucks kann beispielsweise ein außerhalb der Luftkammer herrschender Luftdruck, insbesondere ein außerhalb der Luftkammer aber innerhalb der Spritzpistole herrschender Luftdruck, insbesondere ein außerhalb der Luftkammer aber innerhalb der Spritzpistole während des Betriebs der Spritzpistole herrschender Luftdruck, insbesondere ein Pistoleneingangsdruck, eine Temperatur, eine Strömungsgeschwindigkeit, ein Volumenstrom, eine Stellung eines Anbauteils und/oder eines Bedienteils der Spritzpistole, wie z.B. eines Abzugsbügel und/oder eines Drehknopfs, eine Dimension zumindest eines Teils der Spritzpistole, insbesondere einer Luftkappe und/oder einer Materialdüse, und/oder ein anderer Parameter herangezogen werden. Zur Ermittlung dieser Parameter können Messeinrichtungen, insbesondere Sensoren, wie z.B. Druckmesseinrichtungen, insbesondere Drucksensoren, Temperaturmesseinrichtungen, insbesondere Thermometer bzw. Temperaturfühler, Durchflussmessgeräte, insbesondere Durchflusssensoren bzw. Durchflussmesser, insbesondere mittels Flügelrad, Vortex oder Ultraschall funktionierender und/oder thermischer Durchflussmesser, Flowmeter oder Anemometer, Positionsmesseinrichtungen, insbesondere Sensoren bzw. Detektoren zur Positionsmessung, die auch als Wegaufnehmer, Abstandssensor, Positionssensor oder Distanzsensor bezeichnet werden, aber auch Näherungsschalter bzw. Näherungssensoren zum Einsatz kommen. Einige der Parameter, z.B. eine Düsengröße, können jedoch auch über eine Eingabeeinrichtung, die z.B. als Tastatur, Touchdisplay, Drehrad, Knopfanordnung, Wählhebel ausgestaltet sein oder derartige Mittel aufweisen kann, eingegeben werden. Die Eingabeeinrichtung kann jedoch auch als Identifikations- und/oder Datenerfassungsgerät, wie z.B. als Barcode-Lesegerät oder RFID-Lesegerät, ausgestaltet sein.

Eine Einrichtung zur Anzeige des während des Betriebs der Spritzpistole in der Luftkammer herrschenden Luftdrucks kann dazu dienen, einen Istwert und/oder einen Sollwert für den Luftdruck anzuzeigen. Vorzugsweise handelt es sich um eine elektrische oder elektronische Anzeige, insbesondere um einen Bildschirm oder ein Display, insbesondere um ein LCD- oder OLED-Display, welches besonders bevorzugt im Grundkörper der Spritzpistole angeordnet ist. Es kann sich jedoch auch um eine mechanische oder elektromechanische Anzeige handeln.

Die genannten Einrichtungen können miteinander verbunden, insbesondere kommunizierend miteinander verbunden sein. Die Kommunikation zwischen Einrichtungen kann bspw. mittels Kabel oder Drähte oder kabellos z.B. über Funk, Satellit, Bluetooth, WLAN, ZigBee, NFC, Wibree, WiMAX, LoRaWAN und/oder IrDA erfolgen.

Bei dem während des Betriebs der Spritzpistole in der Luftkammer herrschenden Luftdruck handelt es sich insbesondere um den sogenannten Düseninnendruck.

Die Druckmesseinrichtung kann z.B. anstelle einer Einrichtung zur Regulierung der Luftzufuhr, insbesondere anstelle eines Luftmikrometers, an der Spritzpistole anordenbar sein. Sie kann jedoch auch am unteren Ende des Handgriffs der Spritzpistole, insbesondere am Lufteinlass bzw. Luftanschluss, angeordnet sein. Insbesondere kann sie ähnlich wie die in der DE 10 2009 020 194 A1 offenbarte Druckmesseinrichtung ausgestaltet sein.

Ein Verfahren zum Ausgestalten einer Spritzpistole, welches nicht beansprucht wird, insbesondere einer handgeführten druckluftzerstäubenden Farbspritzpistole, insbesondere einer oben und weiter unten beschriebenen Spritzpistole, wobei die Spritzpistole zumindest eine Luftdüse zum Ausgeben von Luft, insbesondere von Luft zur Zerstäubung eines zu verspritzenden Materials, von Luft zur Veränderung der Form eines Spritzstrahls, und/oder von Luft zum Transport eines zerstäubten Spritzmediums, und zumindest eine Luftkammer, insbesondere eine stromaufwärts an die Luftdüse bzw. an zumindest eine Luftauslassöffnung der Luftdüse angrenzende Luftkammer, insbesondere eine von einer Materialdüse der Spritzpistole und einer Luftkappe der Spritzpistole gebildeten Luftkammer, zur Versorgung der Luftdüse mit Luft, aufweist, kann zumindest die Ermittlung einer Abweichung zwischen einem ersten Luftdruck, der während des Betriebs der Spritzpistole innerhalb der Spritzpistole an einer ersten Position herrscht, und einem zweiten Luftdruck, der während des Betriebs der Spritzpistole innerhalb der Spritzpistole an einer zweiten Position herrscht, umfassen, wobei sich die erste Position innerhalb der Luftkammer befindet, und wobei sich die zweite Position außerhalb der Luftkammer befindet.

Der erste Luftdruck, der innerhalb der Spritzpistole an einer ersten Position herrscht, wobei sich die erste Position innerhalb der Luftkammer zur Versorgung der Luftdüse mit Luft befindet, kann beispielsweise mit Hilfe einer sogenannten Prüfluftkappe gemessen werden. Dabei handelt es sich um eine spezielle Luftkappe, welche anstelle der üblichen Luftkappe an der Spritzpistole angeordnet wird. Die Prüfluftkappe weist in der Regel zwei Manometer auf, wobei eines davon über eine Bohrung in der Prüfluftkappe mit dem Zerstäuberluftbereich und das andere über eine weitere Bohrung in der Prüfluftkappe mit dem Hornluftbereich verbunden ist. Eine zweckmäßige Verwendung der Spritzpistole ist bei aufgesetzter Prüfluftkappe nicht möglich. Der erste Luftdruck kann jedoch auch mittels einer anderen Druckmesseinrichtung durchgeführt werden, die vorübergehend an der Luftdüse oder in der Luftkammer angeordnet wird.

Der zweite Luftdruck, der innerhalb der Spritzpistole an einer zweiten Position herrscht, wobei sich die zweite Position außerhalb der Luftkammer zur Versorgung der Luftdüse mit Luft befindet, kann mit einer Druckmesseinrichtung, insbesondere einem Drucksensor, durchgeführt werden, der ebenfalls vorübergehend oder aber dauerhaft an der Messposition angeordnet wird.

Die Abweichung zwischen dem ersten Luftdruck und dem zweiten Luftdruck, d.h. die Abweichung zwischen dem Luftdruck innerhalb der Luftkammer und dem Luftdruck außerhalb der Luftkammer, kann insbesondere vom Betrag des Luftdrucks, insbesondere vom Betrag des zweiten Luftdrucks, abhängen. So kann ein hoher Luftdruck eine hohe Abweichung hervorrufen. Das Verfahren kann vorsehen, zumindest eine Kennlinie aufzunehmen, die z.B. den ersten Luftdruck in Abhängigkeit vom zweiten Luftdruck und/oder von einem Pistoleneingangsdruck aufzeigt, und/oder die Abweichung zwischen dem ersten Luftdruck und dem zweiten Luftdruck in Abhängigkeit vom ersten Luftdruck und/oder vom zweiten Luftdruck und/oder vom Pistoleneingangsdruck aufzeigt. Die Aufnahme, d.h. insbesondere die Erstellung, Dokumentation und/oder Speicherung der Kennlinie, kann manuell oder automatisch erfolgen.

Eine manuelle Aufnahme kann z.B. derart erfolgen, dass der zweite Luftdruck auf einen ersten, z.B. relativ kleinen, Wert eingestellt wird und der erste Luftdruck gemessen und dokumentiert wird. Anschließend wird der zweite Luftdruck auf einen zweiten Wert, der etwas größer als der erste Wert ist, eingestellt und erneut wird der erste Luftdruck gemessen und dokumentiert. Danach wird der zweite Luftdruck auf einen dritten Wert, der wieder etwas größer als der zweite Wert ist, eingestellt und erneut wird der erste Luftdruck gemessen und dokumentiert. Auf diese Weise kann weiterverfahren werden, bis der maximal zulässige Druck erreicht ist. Werden die Messpunkte in einem X-Y-Diagramm, wobei der zweite Luftdruck beispielsweise auf der X-Achse und der erste Luftdruck auf der Y-Achse aufgetragen wird, verbunden, erhält man eine Kennlinie, die den ersten Luftdruck in Abhängigkeit vom zweiten Luftdruck aufzeigt.

Eine automatische Aufnahme der Kennlinie kann im Wesentlichen genauso erfolgen wie die manuelle Kennlinie, wobei die Einstellung der Werte für den zweiten Luftdruck und die Messung und Dokumentation der zugehörigen Werte für den ersten Luftdruck jeweils von einer oder mehreren Einrichtungen durchgeführt, insbesondere selbstständig durchgeführt, wird.

Die Abweichungen, die Reihe aus Abweichungen und/oder die Kennlinie können selbstverständlich auch durch Computersimulationsverfahren gewonnen werden.

Die Abweichung zwischen dem ersten Luftdruck und dem zweiten Luftdruck, d.h. die Abweichung zwischen dem Luftdruck innerhalb der Luftkammer und dem Luftdruck außerhalb der Luftkammer, kann auch von anderen Faktoren abhängen, z.B. von der verwendeten Materialdüse und/oder von der verwendeten Luftdüse, insbesondere vom Typ und/oder von zumindest einer Dimension der verwendeten Materialdüse und/oder vom Typ und/oder von zumindest einer Dimension der verwendeten Luftdüse, insbesondere der sogenannten Düsengröße, und/oder ob es sich bei der Düse bzw. dem Düsensatz, beispielsweise um eine HVLP-Düse, um eine Compliant-Düse oder um eine konventionelle Düse handelt. Vorzugsweise wird für mehrere, insbesondere alle, möglichen zum Einsatz kommenden, d.h. in bzw. an der Spritzpistole anordenbaren Düsen und/oder Düsensätze eine eigene Kennlinie aufgenommen. Ein Düsensatz besteht in der Regel aus einer Materialdüse, einer Luftdüse und einer Farbnadel.

Ist die Abweichung zwischen dem ersten Luftdruck und dem zweiten Luftdruck, d.h. die Abweichung zwischen dem Luftdruck innerhalb der Luftkammer und dem Luftdruck außerhalb der Luftkammer, ggf. in Abhängigkeit vom Betrag des Luftdrucks, insbesondere vom Betrag des Luftdrucks außerhalb der Luftkammer, und/oder in Abhängigkeit von der Düse, bekannt, bzw. ist die oben beschriebene Kennlinie, insbesondere für eine bestimmte Düse, bekannt, so genügt es, den Luftdruck außerhalb der Luftkammer zu messen und kann so den Luftdruck innerhalb der Luftkammer ermitteln, insbesondere berechnen. Die Ermittlung der Abweichung, insbesondere die Aufnahme der Kennlinie, erfolgt bevorzugt durch den Hersteller der Spritzpistole. Somit kann während des Betriebs der Spritzpistole auf eine Einrichtung zur Erfassung eines Luftdrucks innerhalb der Luftkammer verzichtet werden. Dadurch wird die Herstellung der Lackierpistole vereinfacht und Störungen der Luftströmung in der Luftkammer, die eine Einrichtung zur Erfassung des Luftdrucks innerhalb der Luftkammer verursachen könnten, werden verhindert.

Das Verfahren kann z.B. vorsehen, dass, insbesondere durch den Hersteller der Spritzpistole, eine erste Düse oder ein erster Düsensatz in die Spritzpistole eingesetzt wird, eine erste Einrichtung zur Erfassung eines innerhalb der Luftkammer herrschenden ersten Luftdrucks, insbesondere ein erster Drucksensor, in oder an der Spritzpistole angeordnet wird, eine zweite Einrichtung zur Erfassung eines außerhalb der Luftkammer herrschenden zweiten Luftdrucks, insbesondere ein zweiter Drucksensor, in oder an der Spritzpistole angeordnet wird, wobei die zweite Einrichtung zur Erfassung eines zweiten Luftdrucks, insbesondere der zweite Drucksensor, derart in der Spritzpistole angeordnet wird, dass sie bzw. er mit einem Luftkanal innerhalb der Spritzpistole in Verbindung steht. Anschließend kann vorgesehen sein, dass der Spritzpistole Druckluft zugeführt wird, ein erster Luftdruck innerhalb der Luftkammer und ein zweiter Luftdruck außerhalb der Luftkammer gemessen und die Abweichung zwischen dem ersten Luftdruck und dem zweiten Luftdruck ermittelt wird. Insbesondere kann wie oben beschreiben eine Kennlinie aufgenommen werden. Die Reihe aus Abweichungen bzw. die Kennlinie wird, vorzugsweise verknüpft mit einer Information über die eingesetzte Düse oder den eingesetzten Düsensatz, in einer unten näher beschriebenen Datenverarbeitungseinrichtung, die auch als Auswerteeinheit angesehen werden kann, hinterlegt, insbesondere gespeichert. Diese Datenverarbeitungseinrichtung ist bzw. wird mit der zweiten Einrichtung zur Erfassung eines zweiten Luftdrucks, insbesondere dem zweiten Drucksensor, außerhalb der Luftkammer verbunden. Vorzugsweise wird die Ermittlung von Abweichungen bzw. die Aufnahme von Kennlinien für mehrere verschiedene Düsen oder Düsensätze wiederholt und die Reihen aus Abweichungen bzw. die Kennlinien werden, wieder vorzugsweise verknüpft mit einer Information über die jeweils eingesetzte Düse oder den jeweils eingesetzten Düsensatz, in der Datenverarbeitungseinrichtung hinterlegt, insbesondere gespeichert. Schließlich kann die erste Einrichtung zur Erfassung eines innerhalb der Luftkammer herrschenden ersten Luftdrucks, insbesondere der erste Drucksensor, aus bzw. von der Spritzpistole entfernt werden. Die Datenverarbeitungseinrichtung wird derart programmiert, dass sie, sobald die Einrichtung zur Erfassung eines außerhalb der Luftkammer herrschenden zweiten Luftdrucks, insbesondere der zweite Drucksensor, einen Wert für den Luftdruck erfasst, nicht den erfassten sondern den um die Abweichung korrigierten Wert für den Luftdruck ausgibt, welcher dann von einer unten näher beschriebenen Einrichtung zur Anzeige eines Luftdrucks angezeigt wird. Dadurch wird der in der Luftkammer herrschende Luftdruck angezeigt, obwohl der Luftdruck an einer anderen Stelle in der Spritzpistole gemessen wurde.

Selbstverständlich kann alternativ zur Reihe von Abweichungen bzw. der Kennlinie nur die Berücksichtigung einer Standardabweichung vorgesehen sein. Das heißt es kann vorgesehen sein, von dem von der Einrichtung zur Erfassung eines außerhalb der Luftkammer herrschenden Luftdrucks immer den gleichen Wert abzuziehen oder zu addieren, um den innerhalb der Luftkammer herrschenden Luftdruck zu ermitteln.

Vorteilhafte Ausgestaltungen sind Gegenstand der Unteransprüche.

Die erfindungsgemäße Spritzpistole weist bevorzugt ferner eine Luftkappe mit einer zentralen Öffnung auf, wobei die zentrale Öffnung zusammen mit einem vorderen Bereich der Materialdüse einen Ringspalt zum Ausgeben von Luft zur Zerstäubung eines zu verspritzenden Materials bildet, und wobei zumindest eine Luftkammer von der Materialdüse und der Luftkappe gebildet wird. Der vordere Bereich der Materialdüse ist vorzugsweise als hohlzylindrisches Zäpfchen ausgestaltet, er kann jedoch auch z.B. konisch ausgestaltet sein. Der Hohlraum wird von einer Außenfläche der Materialdüse und einer Innenfläche der Luftkappe gebildet. Außer dem Ringspalt zum Ausgeben von Luft zur Zerstäubung eines zu verspritzenden Materials kann die Luftkappe weitere Luftauslassöffnungen aufweisen, insbesondere Hornluft- bzw. Formluftöffnungen, die in Hörnern an der Luftkappe angeordnet sein können und aus denen Luft zur Veränderung der Form eines Spritzstrahls, die sogenannte Formluft, ausströmt, und/oder Steueröffnungen, die neben der zentralen Öffnung in der Luftkappe in die Luftkappe eingebracht sein können und aus denen Luft zum Transport eines zerstäubten Spritzmediums, insbesondere von der Spritzpistole weg und in Richtung eines zu beschichtenden Objekts, die sogenannte Transportluft, ausströmt. Die Spritzpistole kann, außer der von der Materialdüse und der Luftkappe gebildeten Luftkammer, weitere Luftkammern aufweisen, die z.B. als Bohrungen in den Hörnern der Luftkappe ausgestaltet sind. Die Luftarten können selbstverständlich auch weitere Zwecke als die genannten erfüllen, insbesondere eine Nachzerstäubung des Spritzstrahls.

Besonders bevorzugt ist in der Luftkammer, insbesondere an einer Innenfläche der Luftkappe und/oder an einer Außenfläche der Materialdüse, zumindest eine Einrichtung zur Erfassung eines Luftdrucks, insbesondere ein Drucksensor, angeordnet, welche kabellos und/oder kabelgebunden mit einer Einrichtung zur Steuerung und/oder Regelung eines Luftdrucks, insbesondere einer mechanischen, elektronischen und/oder elektromechanischen Einrichtung zur Steuerung und/oder Regelung eines Luftdrucks, und/oder mit einer Einrichtung zur Anzeige eines Luftdrucks und/oder mit einer Datenverarbeitungseinrichtung verbunden und/oder verbindbar ist.

Die Einrichtung zur Erfassung eines Luftdrucks, insbesondere der Drucksensor, kann an einer Innenfläche der Luftkappe und/oder an einer Außenfläche der Materialdüse z.B. angeklebt oder angelötet sein, und/oder sie kann derart in die Innenfläche der Luftkappe und/oder an der Außenfläche der Materialdüse eingearbeitet sein, dass die Innenfläche der Luftkappe mit der Außenfläche der Einrichtung zur Erfassung eines Luftdrucks, insbesondere des Drucksensors, im Wesentlichen eine plane Fläche bilden, bzw. die Außenfläche der Materialdüse mit der Außenfläche der Einrichtung zur Erfassung eines Luftdrucks, insbesondere des Drucksensors, im Wesentlichen eine plane Fläche bilden. D.h. vorzugsweise ragt die Einrichtung zur Erfassung eines Luftdrucks, insbesondere der Drucksensors, nicht über die Innenfläche der Luftkappe bzw. die Außenfläche der Materialdüse hinaus. Auf diese Weise können durch die Einrichtung zur Erfassung eines Luftdrucks, insbesondere den Drucksensor, verursachte Störungen der Luftströmung vermieden werden.

Die Einrichtung zur Steuerung und/oder Regelung eines Luftdrucks, insbesondere die Einrichtung zur Steuerung eines Luftdrucks, kann mittels eines einfachen mechanischen Drehknopfs ausgestaltet sein, wobei der Drehknopf oder ein an ihm angeordnetes Teil mechanisch in einen Luftkanal eingreift, bspw. hineinragt und/oder ihn zumindest teilweise abdeckt, insbesondere dessen Strömungsquerschnitt verändert. Unter einer Steuerung ist vorliegend insbesondere eine analoge Steuerung ohne Rückkopplung zu verstehen. Ein Vorteil einer solchen Steuerung liegt in ihrer Einfachheit, insbesondere in ihrem einfachen und damit kostengünstigen Aufbau, der auch ohne Messeinrichtung auskommen kann. Allerdings muss auf Störungen, z.B. auf einen Druckabfall, manuell reagiert werden.

Demgegenüber kann eine als Einrichtung zur Regelung eines Luftdrucks ausgestaltete Einrichtung zur Steuerung und/oder Regelung eines Luftdrucks den Luftdruck konstant halten, indem das System die zu beeinflussende Größe, hier den Luftdruck, misst und kontinuierlich mit dem gewünschten Sollwert vergleicht. Ein Stellglied, das als Teil der Regelungseinrichtung oder als separates Teil ausgestaltet sein kann, wirkt derart auf die Regelstrecke ein, dass der tatsächliche Wert dem Sollwert entspricht. Das Stellglied oder die Stellglieder kann bzw. können vorliegend in oder an der Spritzpistole angeordnet sein, es bzw. sie kann bzw. können jedoch auch von der Spritzpistole entfernt, z.B. in oder an einem Luftschlauch, oder in oder an einem Kompressor angeordnet sein. Ventile, Blenden oder Drosseln, insbesondere solche die sich, vorzugsweise stufenlos, öffnen und schließen können, können für die vorliegende Anwendung zweckdienliche sein.

Die Einrichtung zur Steuerung und/oder Regelung eines Luftdrucks ist bevorzugt als Teil der Spritzpistole ausgestaltet und an oder in ihr angeordnet und die Einrichtung zur Erfassung eines Luftdrucks, insbesondere der Drucksensor, sind kabellos und/oder kabelgebunden mit ihr verbunden und/oder verbindbar. Es ist jedoch auch denkbar, dass die Einrichtung zur Erfassung eines Luftdrucks, insbesondere der Drucksensor, kabellos und/oder kabelgebunden mit einer abseits der Spritzpistole angeordneten Einrichtung zur Steuerung und/oder Regelung eines Luftdrucks verbunden und/oder verbindbar ist.

Die Einrichtung zur Anzeige eines Luftdrucks kann z.B. den Sollwert und/oder den Istwert eines Luftdrucks anzeigen. Vorzugsweise handelt es sich bei der Einrichtung zur Anzeige eines Luftdrucks um eine elektrische oder elektronische Anzeige, insbesondere um einen Bildschirm oder ein Display, insbesondere um ein LCD- oder OLED-Display, welches besonders bevorzugt im Grundkörper der Spritzpistole angeordnet ist. Es kann sich jedoch auch um eine mechanische oder elektromechanische Anzeige handeln. Die Einrichtung zur Anzeige eines Luftdrucks ist bevorzugt als Teil der Spritzpistole ausgestaltet und an oder in ihr angeordnet und die Einrichtung zur Erfassung eines Luftdrucks, insbesondere der Drucksensor, sind kabellos und/oder kabelgebunden mit ihr verbunden und/oder verbindbar. Es ist jedoch auch denkbar, dass die Einrichtung zur Erfassung eines Luftdrucks, insbesondere der Drucksensor, kabellos und/oder kabelgebunden mit einer abseits der Spritzpistole angeordneten Einrichtung zur Anzeige eines Luftdrucks verbunden und/oder verbindbar ist.

Die Datenverarbeitungseinrichtung, die auch als Auswerteeinheit angesehen werden kann, kann als Mikroprozessor ausgestaltet sein oder einen Mikroprozessor aufweisen und/oder sie kann als Regler ausgestaltet sein oder einen Regler aufweisen. Aufgabe der Datenverarbeitungseinrichtung kann es sein, Daten oder Befehle, insbesondere Messwerte, Messdaten oder Sollwerte zu erfassen, zu verarbeiten und ggf. Daten, Signale oder ähnliches auszugeben. Die Datenverarbeitungseinrichtung kann beispielsweise derart ausgestaltet sein, dass sie auf eine oder mehrere oben beschriebene Kennlinien zurückgreifen kann, und damit aus einem Luftdruck der außerhalb der Luftkammer herrscht einen Luftdruck der innerhalb der Luftkammer herrscht ermitteln, insbesondere berechnen, kann.

Die genannten Einrichtungen können miteinander verbunden, insbesondere kommunizierend miteinander verbunden sein. Die Kommunikation zwischen Einrichtungen kann bspw. mittels Kabel oder Drähte oder kabellos z.B. über Funk, Satellit, Bluetooth, WLAN, ZigBee, NFC, Wibree, WiMAX, LoRaWAN und/oder IrDA erfolgen.

Die erfindungsgemäße Spritzpistole weist zumindest einen Luftkanal zum Leiten von Luft, insbesondere Druckluft, von einem Lufteinlass zu einem Luftauslass auf, wobei die Spritzpistole ferner zumindest eine Einrichtung zur Erfassung eines Luftdrucks, insbesondere einen Drucksensor, aufweist, welche außerhalb der Luftkammer, insbesondere innerhalb zumindest eines stromaufwärts der Luftkammer ausgebildeten Luftkanals und/oder innerhalb einer mit einem Luftkanal stromaufwärts der Luftkammer verbundenen Druckluftkammer, angeordnet ist, wobei die Spritzpistole ferner eine Einrichtung zur Ermittlung, insbesondere Berechnung, des während des Betriebs der Spritzpistole in der Luftkammer herrschenden Luftdrucks basierend auf dem von der Einrichtung zur Erfassung eines Luftdrucks, insbesondere dem Drucksensor, ermittelten Luftdruckwert aufweist.

Die Einrichtung zur Erfassung eines Luftdrucks kann insbesondere wie die in der oben genannten DE 10135104 C1 oder wie die in der oben genannten DE 10 2009 020 194 A1 Druckmesseinrichtung ausgestaltet sein und wie diese Druckmesseinrichtungen in bzw. an der Spritzpistole angeordnet sein. Die in den genannten Veröffentlichungen beschriebenen Druckmesseinrichtungen messen je nach Ausführungsform den Pistoleneingangsdruck oder den Luftdruck in einem Druckraum nahe dem mittels des Abzugsbügels betätigbaren Luftventil. Der Luftdruck in diesem Druckraum ist jedoch nicht gleich dem Druck in der Luftkammer, sondern es liegt ein Druckunterschied vor.

Die Einrichtung zur Ermittlung, insbesondere Berechnung, des während des Betriebs der Spritzpistole in der Luftkammer herrschenden Luftdrucks basierend auf dem von der Einrichtung zur Erfassung eines Luftdrucks, insbesondere dem Drucksensor, ermittelten Luftdruckwert, die die erfindungsgemäße Spritzpistole vorzugsweise aufweist, berücksichtigt diesen Druckunterschied. Die genannte Einrichtung kann wie die oben beschriebene Datenverarbeitungseinrichtung bzw. Auswerteeinheit ausgestaltet sein und/oder wie diese funktionieren. Wie die Datenverarbeitungseinrichtung kann in der Einrichtung zumindest eine der oben beschriebenen Abweichungen und/oder zumindest eine der oben beschriebenen Kennlinien hinterlegt sein und sie kann derart programmiert sein, dass sie aus dem von der eben genannten Einrichtung zur Erfassung eines Luftdrucks, welche außerhalb der Luftkammer angeordnet ist und einen Luftdruck innerhalb der Spritzpistole aber außerhalb der Luftkammer misst, ermittelten Luftdruck den Luftdruck innerhalb der Luftkammer ermittelt, insbesondere berechnet, vorzugsweise in Abhängigkeit vom Betrag des Luftdrucks außerhalb der Luftkammer und/oder in Abhängigkeit von der eingesetzten Düse bzw. vom eingesetzten Düsensatz.

Die genannte Einrichtung zur Erfassung eines Luftdrucks und die Einrichtung zur Ermittlung, insbesondere Berechnung, des während des Betriebs der Spritzpistole in der Luftkammer herrschenden Luftdrucks basierend auf dem von der Einrichtung zur Erfassung eines Luftdrucks, insbesondere dem Drucksensor, ermittelten Luftdruckwert sind miteinander verbunden, insbesondere kommunizierend miteinander verbunden. Die Kommunikation zwischen den Einrichtungen kann bspw. mittels Kabel oder Drähte oder kabellos z.B. über Funk, Satellit, Bluetooth, WLAN, ZigBee, NFC, Wibree, WiMAX, LoRaWAN und/oder IrDA erfolgen.

Bevorzugt weist die erfindungsgemäße Spritzpistole zumindest eine auswechselbare Komponente, insbesondere eine auswechselbare Düsenanordnung, insbesondere eine auswechselbare Materialdüse und/oder eine auswechselbare Luftdüse, auf, wobei die Einrichtung zur Ermittlung, insbesondere Berechnung, des während des Betriebs der Spritzpistole in der Luftkammer herrschenden Luftdrucks derart ausgestaltet ist, dass die Ermittlung, insbesondere Berechnung, des während des Betriebs der Spritzpistole in der Luftkammer herrschenden Luftdrucks in Abhängigkeit von zumindest einem Parameter der auswechselbaren Komponente, insbesondere der auswechselbaren Düsenanordnung, insbesondere der Art der auswechselbaren Komponente, insbesondere der auswechselbaren Düsenanordnung, und/oder zumindest einer Dimension der auswechselbaren Komponente, insbesondere der auswechselbaren Düsenanordnung, insbesondere zumindest eines Innen- und/oder Außendurchmessers einer Öffnung in der Düsenanordnung, ermittelt, insbesondere berechnet, wird. Die obigen Ausführungen betreffend die Abweichung zwischen dem Luftdruck innerhalb der Luftkammer und dem Luftdruck außerhalb der Luftkammer in Abhängigkeit von anderen Faktoren, z.B. von der verwendeten Materialdüse und/oder von der verwendeten Luftdüse, können hier ebenso gelten. Bei der Einrichtung zur Ermittlung, insbesondere Berechnung, des während des Betriebs der Spritzpistole in der Luftkammer herrschenden Luftdrucks handelt es sich besonders bevorzugt um die oben genannte Einrichtung zur Ermittlung, insbesondere Berechnung, des während des Betriebs der Spritzpistole in der Luftkammer herrschenden Luftdrucks basierend auf dem von der Einrichtung zur Erfassung eines Luftdrucks, insbesondere dem Drucksensor, ermittelten Luftdruckwert.

Bevorzugt weist die erfindungsgemäße Spritzpistole zumindest eine auswechselbare Komponente, insbesondere eine auswechselbare Düsenanordnung, insbesondere eine auswechselbare Materialdüse und/oder eine auswechselbare Luftdüse, und zumindest eine Einrichtung zur Erfassung einer Information, insbesondere einer Information über eine Art und/oder über eine Dimension der in der Spritzpistole angeordneten Komponente, insbesondere einer Düsengröße, auf und/oder ist mit einer derartigen Einrichtung kabellos und/oder kabelgebunden verbunden und/oder verbindbar.

Vorzugsweise ist die Einrichtung zur Erfassung einer Information Teil der Spritzpistole und in bzw. an dieser angeordnet.

Die Einrichtung zur Erfassung einer Information kann als manuelle Eingabeeinrichtung, z.B. als Tastatur, Touchdisplay, Drehrad, Knopfanordnung oder Wählhebel ausgestaltet sein oder sie kann derartige Mittel aufweisen. Die Einrichtung zur Erfassung einer Information kann jedoch auch als Identifikations- und/oder Datenerfassungsgerät, wie z.B. als Barcode-Lesegerät oder RFID-Lesegerät, ausgestaltet sein. In letzterem Fall kann die auswechselbare Komponente, insbesondere die auswechselbare Düsenanordnung, insbesondere die auswechselbare Materialdüse und/oder die auswechselbare Luftdüse, einen Barcode, insbesondere einen Strichcode oder einen QR-Code, oder einen RFID-Chip oder ein anderes Kennzeichnungs- und/oder Identifikationsmittel aufweisen, der bzw. das von der Einrichtung zur Erfassung einer Information erfasst, insbesondere gelesen werden kann. Die Einrichtung zur Erfassung einer Information kann als Teil der Einrichtung zur Ermittlung, insbesondere Berechnung, des während des Betriebs der Spritzpistole in der Luftkammer herrschenden Luftdrucks, ausgestaltet sein oder mit ihr verbunden sein, insbesondere kabelgebunden und/oder kabellos mit ihr kommunizierend verbunden sein. Die von der Einrichtung zur Erfassung einer Information erfassten Informationen können zur Ermittlung, insbesondere Berechnung, des während des Betriebs der Spritzpistole in der Luftkammer herrschenden Luftdrucks basierend auf dem von der Einrichtung zur Erfassung eines Luftdrucks, insbesondere dem Drucksensor, ermittelten Luftdruckwert verwendet werden. Wie oben bereits beschrieben, können aufgenommene Abweichungen, Reihen aus Abweichungen und/oder Kennlinien mit einer Information über die eingesetzte Düse oder den eingesetzten Düsensatz verknüpft werden. Je nach Information, die von der Einrichtung zur Erfassung einer Information erfasst wurde, kann z.B. eine andere Abweichung, Reihe aus Abweichungen und/oder Kennlinie zur Ermittlung, insbesondere Berechnung, des während des Betriebs der Spritzpistole in der Luftkammer herrschenden Luftdrucks verwendet werden. Beispielsweise hat der Hersteller der Spritzpistole einen bestimmten Düsensatz in die Spritzpistole eingebaut, damit eine oben beschriebene Kennlinie aufgenommen und die Kennlinie mit der Art des eingebauten Düsensatzes verknüpft. Verwendet der Benutzer der Spritzpistole die Spritzpistole mit diesem Düsensatz, so erkennt die Einrichtung zur Erfassung einer Information diese Art Düsensatz bzw. der Benutzer gibt die Art des Düsensatzes in die Einrichtung zur Erfassung einer Information ein, woraufhin eine mit der Einrichtung zur Erfassung einer Information verbundene Einrichtung zur Ermittlung, insbesondere Berechnung, des während des Betriebs der Spritzpistole in der Luftkammer herrschenden Luftdrucks, bzw. eine Datenverarbeitungseinrichtung bzw. eine Auswerteeinheit, die mit dieser Art Düsensatz verknüpfte Kennlinie der Ermittlung, insbesondere Berechnung, des während des Betriebs der Spritzpistole in der Luftkammer herrschenden Luftdrucks basierend auf einem außerhalb der Luftkammer in der Spritzpistole herrschenden erfassten Luftdruck, zugrunde legt.

Die Einrichtung zur Erfassung einer Information kann auch als Einrichtung zur Identifizierung der in der Spritzpistole angeordneten Komponente angesehen werden.

Wie oben kann auch hier die Kommunikation zwischen den Einrichtungen bspw. mittels Kabel oder Drähte oder kabellos z.B. über Funk, Satellit, Bluetooth, WLAN, ZigBee, NFC, Wibree, WiMAX, LoRaWAN und/oder IrDA erfolgen.

Bevorzugt weist die erfindungsgemäße Spritzpistole zumindest eine Einrichtung zur Regelung und/oder Begrenzung des während des Betriebs der Spritzpistole in der Luftkammer herrschenden Luftdrucks auf und/oder ist mit einer derartigen Einrichtung kabellos und/oder kabelgebunden verbunden und/oder verbindbar.

Vorzugsweise ist die Einrichtung zur Regelung und/oder Begrenzung des während des Betriebs der Spritzpistole in der Luftkammer herrschenden Luftdrucks Teil der Spritzpistole und in bzw. an dieser angeordnet.

Die erfindungsgemäße Spritzpistole und/oder die Einrichtung zur Regelung und/oder Begrenzung des während des Betriebs der Spritzpistole in der Luftkammer herrschenden Luftdrucks können zumindest eine Einrichtung zur Eingabe eines Sollwerts und/oder eines Minimalwerts und/oder eines Maximalwerts für den während des Betriebs der Spritzpistole in der Luftkammer herrschenden Luftdruck aufweisen und/oder mit einer derartigen Einrichtung kabellos und/oder kabelgebunden verbunden und/oder verbindbar sein. Mit der Einrichtung zur Eingabe eines Sollwerts und/oder eines Minimalwerts und/oder eines Maximalwerts kann ein Sollwert, ein Minimalwert und/oder ein Maximalwert für den in der Luftkammer herrschenden Luftdruck festgelegt bzw. an eine Regelungseinrichtung kommuniziert werden. Eine Einrichtung zur Erfassung zumindest eines Luftdrucks misst den Istwert des Luftdrucks, insbesondere des Luftdrucks für den ein Sollwert festgelegt wurde.

Die Einrichtung zur Regelung und/oder Begrenzung des während des Betriebs der Spritzpistole in der Luftkammer herrschenden Luftdrucks weist vorzugsweise zumindest ein Stellglied auf oder ist mit zumindest einem Stellglied verbunden, um den Luftdruck einstellen zu können. Es ist denkbar, dass der Hersteller einen Maximalwert für den in der Luftkammer herrschenden Luftdruck fest vorgibt, beispielsweise den für HVLP-Spritzpistolen maximal zulässigen Düseninnendruck von 0,7 bar (10 psi).

Bevorzugt weist die erfindungsgemäße Spritzpistole zumindest eine Einrichtung zur Ausgabe eines Signals, insbesondere eines optischen, akustischen und/oder haptischen Signals, auf, welche mit einer Einrichtung zur Ermittlung, insbesondere Berechnung, des während des Betriebs der Spritzpistole in der Luftkammer herrschenden Luftdrucks, mit einer Einrichtung zur Steuerung und/oder Regelung und/oder Begrenzung eines Luftdrucks, mit einer Einrichtung zur Anzeige eines Luftdrucks und/oder mit einer Datenverarbeitungseinrichtung verbunden und/oder verbindbar ist. Mittels Einrichtung zur Ausgabe eines Signals kann z.B. ein Warnsignal ausgegeben werden, z.B. ein Warnton oder ein Warnlicht, wenn der Luftdruck unter einen bestimmten Wert fällt, einen bestimmten Wert übersteigt oder wenn starke Druckschwankungen detektiert werden.

Wie oben kann auch hier die Kommunikation zwischen den Einrichtungen bspw. mittels Kabel oder Drähte oder kabellos z.B. über Funk, Satellit, Bluetooth, WLAN, ZigBee, NFC, Wibree, WiMAX, LoRaWAN und/oder IrDA erfolgen.

Bevorzugt weist die erfindungsgemäße Spritzpistole zumindest eine Düsenanordnung mit zumindest einer Luftdüse, insbesondere einer Luftdüse mit einer Luftkappe, auf, wobei die Luftdüse zumindest eine erste Auslassöffnung, insbesondere eine zentrale Öffnung, zum Auslass von Zerstäuberluft und zumindest eine zweite Auslassöffnung, insbesondere zumindest zwei zweite Auslassöffnungen, insbesondere Formluftöffnungen, zum Auslass von Formluft aufweist, wobei zumindest eine erste Einrichtung zur Erfassung eines Luftdrucks im Bereich der ersten Auslassöffnung der Luftdüse, insbesondere im Bereich der zentralen Öffnung, angeordnet ist, und/oder wobei zumindest eine zweite Einrichtung zur Erfassung eines Luftdrucks im Bereich der zweiten Auslassöffnung der Luftdüse, insbesondere im Bereich zumindest einer Formluftöffnung, angeordnet ist. So kann der für die Qualität der Zerstäubung und allgemein für das Lackierergebnis mitentscheidende Luftdruck in unmittelbarer Nähe der Luftauslassöffnungen möglichst genau erfasst, insbesondere gemessen, werden.

Ein bevorzugtes Ausführungsbeispiel einer Druckmesseinrichtung weist eine Einrichtung zur Erfassung einer Information, insbesondere eines Herstellers und/oder eines Modells einer Spritzpistole, eines Typs und/oder einer Dimension einer in einer Spritzpistole angeordneten Komponente, insbesondere einer Düsengröße, auf und/oder ist mit einer derartigen Einrichtung kabellos und/oder kabelgebunden verbunden und/oder verbindbar.

Die obigen Ausführungen betreffend die Einrichtung zur Erfassung einer Information, die die erfindungsgemäße Spritzpistole aufweisen kann, gelten für die vorliegende Einrichtung zur Erfassung einer Information ebenfalls. Desweitern kann die vorliegende Einrichtung als zusätzliche Information den Hersteller und/oder das Modells einer Spritzpistole erfassen. Dies kann entweder manuell oder automatisch beim Anordnen der Druckmesseinrichtung an einer Spritzpistole erfolgen. Beispielsweise können beim Anordnen Kontakte aneinandergreifen, die den Informationstransfer ermöglichen.

Die Druckmesseinrichtung weist bevorzugt zumindest eine Anzeige-Einrichtung, insbesondere zur Anzeige eines Druckwerts, auf. Dabei handelt es sich besonders bevorzugt um ein Display, insbesondere um ein LCD- oder OLED-Display.

Bevorzugt weist die Druckmesseinrichtung zumindest eine Einrichtung zur Ausgabe eines Signals, insbesondere eines optischen, akustischen und/oder haptischen Signals, auf, welche mit einer Einrichtung zur Ermittlung, insbesondere Berechnung, des während des Betriebs der Spritzpistole in der Luftkammer herrschenden Luftdrucks, mit einer Einrichtung zur Steuerung und/oder Regelung und/oder Begrenzung eines Luftdrucks, mit einer Einrichtung zur Anzeige eines Luftdrucks und/oder mit einer Datenverarbeitungseinrichtung verbunden und/oder verbindbar ist. Die obigen Ausführungen betreffend die Einrichtung zur Ausgabe eines Signals, die die erfindungsgemäße Spritzpistole aufweisen kann, gelten für die vorliegende Einrichtung ebenfalls.

Das Verfahren zum Ausgestalten einer Spritzpistole, welches nicht beansprucht wird, kann als zumindest einen weiteren Schritt das Ausgestalten einer Druckmesseinrichtung für die Spritzpistole umfassen, wobei die Druckmesseinrichtung derart ausgestaltet wird, dass sie die Abweichung zwischen einem ersten Luftdruck innerhalb der Spritzpistole an der ersten Position und einem zweiten Luftdruck innerhalb der Spritzpistole an der zweiten Position berücksichtigt, insbesondere rechnerisch berücksichtigt. Besonders bevorzugt umfasst das Verfahren zumindest das Anordnen der Druckmesseinrichtung, insbesondere des Drucksensors, an der zweiten Position. Auf die obigen Ausführungen betreffend die Berücksichtigung von Abweichungen und die Anordnung einer Druckmesseinrichtung wird verwiesen.

Nachfolgend wird die Erfindung beispielhaft anhand von drei Figuren näher erläutert. Dabei zeigen:
- **Fig. 1**: eine perspektivische Ansicht eines Ausführungsbeispiels einer erfindungsgemäßen Spritzpistole,
- **Fig. 2**: eine Schnittansicht des Kopfbereichs eines Ausführungsbeispiels einer erfindungsgemäßen Spritzpistole, und
- **Fig. 3**: ein Diagramm mit einem Beispiel für eine Kennlinie, die den Luftdruck innerhalb einer Luftkammer aufgetragen über den Luftdruck außerhalb einer Luftkammer zeigt, sowie für eine Kennlinie, die die Abweichung zwischen dem Luftdruck außerhalb einer Luftkammer und dem Luftdruck innerhalb einer Luftkammer aufgetragen über den Luftdruck außerhalb einer Luftkammer zeigt.

Fig. 1 zeigt eine perspektivische Ansicht eines Ausführungsbeispiels einer erfindungsgemäßen Spritzpistole 1, mit einem Grundkörper 3, an dessen unterem Ende ein Lufteinlass 4 angeordnet ist. Die Spritzpistole 1 weist ferner eine Luftdüse 5 auf, welche vorliegend eine Luftkappe 9 umfasst, die mittels eines Luftdüsenrings 11 am Grundkörper 3 der Spritzpistole 1 angeschraubt ist. Die Luftkappe 9 weist im gezeigten Ausführungsbeispiel zwei Hörner 13a, 13b mit jeweils zwei Hornluftöffnungen auf. Außerdem besitzt sie eine zentrale Öffnung 15, die vorliegend zusammen mit einer in den Grundkörper 3 eingeschraubten Materialdüse einen Ringspalt bildet. Auf zwei sich gegenüberliegenden Seiten der zentralen Öffnung 15 neben der zentralen Öffnung 15 sind jeweils mehrere Steueröffnungen 17 eingebracht. In der Spritzpistole 1 ist eine Materialmengenregulierung angeordnet, die über einen Materialmengenregulierungsdrehknopf 19 betätigbar ist. Über die Materialmengenregulierung ist ein hinterer Anschlag für eine Farbnadel definierbar, d.h. über die Materialmengenregulierung ist einstellbar, wie weit die Farbnadel bei Betätigung des Abzugsbügels 18 aus der Materialauslassöffnung der Materialdüse heraustreten kann. Dadurch wird der maximale Strömungsquerschnitt für das aus der Materialauslassöffnung der Materialdüse ausströmende Material und damit die Menge des von der Spritzpistole 1 verspritzenden Materials definiert.

Die Spritzpistole 1 weist außerdem eine Einrichtung auf, durch welche die Luftmenge, die von einer in Fig. 1 nicht sichtbaren Lufteinlasskanalanordnung, die sich vom Lufteinlass 4 aus durch den Griff der Spritzpistole 1 nach oben erstreckt, in einen oberen Teil des Pistolenkörpers 3 strömt, einstellbar ist. Hierzu kann ein sogenanntes Luftmikrometer zum Einsatz kommen, das vorliegend mittels eines Luftmikrometerdrehknopfes 21 betätigbar ist. Das Luftmikrometer kann z.B. als Hülse ausgestaltet sein, die in ihrer Wand eine Öffnung aufweist, deren Grad der Überlappung mit der Mündung der Lufteinlasskanalanordnung einstellbar ist. Auf diese Weise ist der Strömungsquerschnitt einstellbar, durch den die Luft vom Griffbereich der Spritzpistole 1 in einen oberen Teil des Pistolenkörpers 3 strömen kann.

Das vorliegende Ausführungsbeispiel einer erfindungsgemäßen Spritzpistole 1 weist in ihrem Inneren eine in Fig. 1 nicht sichtbare erste Luftauslasskanalanordnung und eine in Fig. 1 ebenso nicht sichtbare zweite Luftauslasskanalanordnung auf. Bei der ersten Luftauslasskanalanordnung kann es sich insbesondere um eine Luftauslasskanalanordnung zum Leiten von Luft zur Zerstäubung eines zu verspritzenden Materials handeln. Diese Luftauslasskanalanordnung kann als Zerstäuberluft-Kanalanordnung oder als Zerstäuberluftkanal bezeichnet werden. Die von ihr bzw. ihm geleitete Luft kann aus dem von der zentralen Öffnung 15 und der in den Grundkörper 3 eingeschraubten Materialdüse gebildeten Ringspalt ausströmen und als Zerstäuberluft bezeichnet werden. Bei der zweiten Luftauslasskanalanordnung kann es sich insbesondere um eine Luftauslasskanalanordnung zum Leiten von Luft zur Veränderung der Form eines Spritzstrahls handeln. Diese Luftauslasskanalanordnung kann als Formluft-Kanalanordnung oder als Formluftkanal bezeichnet werden. Die von ihr bzw. ihm geleitete Luft kann aus den Formluftöffnungen 20 der Hörner 13a, 13b ausströmen und als Formluft bezeichnet werden. In Fig. 1 sichtbar sind ein Rund-Breitstrahl-Drehknopf 23 zur Betätigung einer Steuerungseinrichtung zur Verteilung der aus der Lufteinlasskanalanordnung strömenden Luft zwischen der Zerstäuberluft-Kanalanordnung und der Formluft-Kanalanordnung.

Die Spritzpistole 1 weist außerdem eine ein Display 29 aufweisende Einrichtung zur Eingabe und/oder Einstellung und/oder Erfassung und/oder Ermittlung und/oder Anzeige des während des Betriebs der Spritzpistole 1 in einer Luftkammer herrschenden Luftdrucks auf. Im vorliegenden Ausführungsbeispiel handelt es sich um eine Einrichtung zur Ermittlung und Anzeige des während des Betriebs der Spritzpistole in einer Luftkammer herrschenden Luftdrucks, welche ferner eine Einrichtung zur Erfassung eines Luftdrucks, insbesondere einen Drucksensor, aufweist.

Die Einrichtung zur Erfassung eines Luftdrucks, insbesondere der Drucksensor, erfasst, insbesondere misst, vorliegend den Luftdruck in einem Druckraum nahe dem mittels des Abzugsbügels 18 betätigbaren Luftventil. Die Einrichtung zur Ermittlung des während des Betriebs der Spritzpistole 1 in einer Luftkammer herrschenden Luftdrucks, ermittelt, insbesondere berechnet, aus diesem gemessenen Druckluftwert an einer Position außerhalb der an zumindest eine stromaufwärts einer Luftauslassöffnung angrenzenden Luftkammer den während des Betriebs der Spritzpistole 1 in der Luftkammer herrschenden Luftdruck. Dies erfolgt mittels der oben beschriebenen Berücksichtigung einer bekannten und in der Einrichtung zur Ermittlung des während des Betriebs der Spritzpistole 1 in der Luftkammer herrschenden Luftdrucks hinterlegten Abweichung und/oder Reihe aus Abweichungen zwischen den Luftdruckwerten und/oder einer oben beschriebenen in dieser Einrichtung hinterlegten Kennlinie.

Die Einrichtung zur Anzeige des während des Betriebs der Spritzpistole in der Luftkammer herrschenden Luftdrucks zeigt vorzugsweise den während des Betriebs der Spritzpistole 1 in der Luftkammer herrschenden Luftdruck mittels des Displays 29 an.

Die Spritzpistole 1 kann jedoch auch eine Einrichtung zur Erfassung eines Luftdrucks, insbesondere einen Drucksensor, aufweisen, die bzw. der in der Luftkammer angeordnet ist, und die bzw. der kabellos und/oder kabelgebunden mit einer Einrichtung zur Steuerung und/oder Regelung eines Luftdrucks und/oder mit einer Einrichtung zur Anzeige eines Luftdrucks und/oder mit einer Datenverarbeitungseinrichtung verbunden ist. Die Einrichtung zur Erfassung eines Luftdrucks, insbesondere der Drucksensor, kann innerhalb der Luftkammer angeordnet sein und den während des Betriebs der Spritzpistole 1 in der Luftkammer herrschenden Luftdruck direkt erfassen, insbesondere messen, und beispielsweise an eine Einrichtung zur Anzeige eines Luftdrucks, mit dem die Einrichtung zur Erfassung eines Luftdrucks, insbesondere der Drucksensor, vorzugsweise kabellos verbunden ist, übertragen. So kann der während des Betriebs der Spritzpistole 1 in der Luftkammer herrschenden Luftdruck z.B. vom Display 29 angezeigt werden.

Fig. 2 zeigt eine Schnittansicht des Kopfbereichs eines Ausführungsbeispiels einer erfindungsgemäßen Spritzpistole. Am Kopfbereich des Grundkörpers 3 ist eine Luftdüse 5 angeordnet, die vorliegend eine Luftkappe 9 und einen Luftdüsenring 11 aufweist. Die Luftkappe 9 weist zwei Hörner 13a, 13b und mehrere Luftauslassöffnungen auf, nämlich eine zentrale Öffnung 15, mehrere Steueröffnungen 17, und je zwei Formluftöffnungen 20 im Horn 13a und im Horn 13b. Eine in den Grundkörper 3 der Spritzpistole 1 eingeschraubte Materialdüse 40 weist eine Materialauslassöffnung 28 auf. Das vordere Ende der Materialdüse 40 bildet mit der zentralen Öffnung 15 einen Ringspalt zum Auslass von Zerstäuberluft. Materialdüse 40 und Luftkappe 9 bilden eine erste Luftkammer 80. Dabei handelt es sich um eine der Luftkammern, deren in ihr herrschender Luftdruck vorliegend von besonderem Interesse ist. In der Luftkammer 80, im vorliegenden Ausführungsbeispiel an einer Innenfläche der Luftkappe 9, ist eine erste Einrichtung zur Erfassung eines Luftdrucks 42 angeordnet. Die erste Einrichtung zur Erfassung eines Luftdrucks 42 ist teilweise in der Luftkappe 9 versenkt. Sie kann aber auch derart in die Luftkappe 9 eingebracht sein, dass die Innenfläche der Luftkappe 9 und die Außenfläche der Einrichtung zur Erfassung eines Luftdrucks 42 eine plane Fläche ohne Stufen bilden.

Eine zweite Luftkammer 82, deren in ihr herrschender Luftdruck vorliegend ebenfalls von Interesse ist, ist als Bohrung im Horn 13a ausgestaltet. In ihr ist eine zweite Einrichtung zur Erfassung eines Luftdrucks 43 angeordnet. Das Horn 13b weist ebenfalls eine als Bohrung ausgestaltet Luftkammer, jedoch vorliegend keine Einrichtung zur Erfassung eines Luftdrucks auf. In der Regel ist es aufgrund der symmetrischen Anordnung der beiden Hörner 13a, 13b und weil sie aus derselben Formluft-Kanalanordnung mit Luft versorgt werden nicht nötig, in beiden Hörnern 13a, 13b eine Einrichtung zur Erfassung eines Luftdrucks anzuordnen, da der Druck in den beiden Hörner 13a, 13b in der Regel gleich groß ist. Natürlich ist es aber auch möglich, in beiden Luftkammern der Hörner 13a, 13b Einrichtungen zur Erfassung eines Luftdrucks anzuordnen.

Während des Betriebs der Spritzpistole strömt Zerstäuberluft, die aus einer Zerstäuberluft-Kanalanordnung im Grundkörper 3 der Spritzpistole 1 in die erste Luftkammer 80 strömt, durch den vom vorderen Ende der Materialdüse 40 mit der zentralen Öffnung 15 gebildeten Ringspalt. Die Zerstäuberluft erzeugt dadurch in der ersten Luftkammer 80 einen Luftdruck, dessen Betrag vorliegend von Interesse ist. Wird Luft in die Formluft-Kanalanordnung im Grundkörper 3 der Spritzpistole 1 geleitet, insbesondere durch eine vom Benutzer der Spritzpistole 1 über einen in Fig. 1 gezeigten Rund-Breitstrahl-Drehknopf 21 bedienbare Rund-Breitstrahlregulierung, strömt diese Formluft aus der Formluft-Kanalanordnung in die zweite Luftkammer 82 und von dort durch die Formluftöffnungen 20. Die Formluft erzeugt dadurch in der zweiten Luftkammer 82 einen Luftdruck, der ebenfalls von Interesse sein kann. Der von der ersten Einrichtung zur Erfassung eines Luftdrucks 42 und/oder der von der zweiten Einrichtung zur Erfassung eines Luftdrucks 43 gemessene Wert kann z.B. an eine Einrichtung zur Steuerung und/oder Regelung eines Luftdrucks und/oder an eine Einrichtung zur Anzeige eines Luftdrucks und/oder an eine Datenverarbeitungseinrichtung gesendet werden. Im einfachsten Fall wird der Druckwert an eine Einrichtung zur Anzeige eines Luftdrucks gesendet, woraufhin der Druckwert bspw. auf einem in Fig. 1 gezeigten Display 29 angezeigt wird.

Fig. 3 zeigt beispielhaft eine erste Kennlinie 92, die durch Auftragen des Luftdrucks innerhalb einer Luftkammer über den Luftdruck außerhalb einer Luftkammer zeigt. Der Luftdruck innerhalb einer Luftkammer wurde entlang der vertikalen Primärachse 94 aufgetragen, der Luftdruck außerhalb einer Luftkammer wurde entlang der horizontalen Achse 95 aufgetragen. Die erste Kennlinie 92 zeigt, welcher Luftdruck innerhalb einer Luftkammer bei welchem Luftdruck außerhalb der Luftkammer herrscht. Beispielsweise ist erkennbar, dass bei einem Druck außerhalb der Luftkammer von 0,5 bar auch innerhalb der Luftkammer ein Druck von 0,5 bar herrscht. Bei einem Druck von 2,5 bar außerhalb der Luftkammer herrscht innerhalb der Druckkammer ein Druck von nur 2,3 bar. Bei einem Druck von 5,0 bar außerhalb der Luftkammer herrscht innerhalb der Druckkammer ein Druck von nur 4,7 bar.

Die zweite Kennlinie 93 zeigt die Abweichung zwischen dem Luftdruck außerhalb einer Luftkammer und dem Luftdruck innerhalb einer Luftkammer aufgetragen über den Luftdruck außerhalb einer Luftkammer. Die Abweichung wurde vorliegend aus der Differenz zwischen dem Luftdruck außerhalb einer Luftkammer und dem Luftdruck innerhalb einer Luftkammer berechnet. Die Abweichung wurde entlang der vertikalen Sekundärachse 96 aufgetragen, der Luftdruck außerhalb einer Luftkammer wurde entlang der horizontalen Achse 95 aufgetragen. Es ist ersichtlich, dass die Abweichung mit steigendem Luftdruck außerhalb der Luftkammer größer wird. In der Realität steigt die Abweichung nicht wie im Diagramm gezeigt stufenförmig, sondern es ist vielmehr von einem kontinuierlichen Anstieg auszugehen. Die Stufenform des Anstiegs ist dem Abstand zwischen den Messpunkten und der Rundung von Messwerten geschuldet.

Die beschriebenen Ausführungsbeispiele beschreiben nur eine beschränkte Auswahl an Ausführungsmöglichkeiten und stellen somit keine Einschränkung der vorliegenden Erfindung dar.

## Patentansprüche

1. Spritzpistole (1), insbesondere druckluftzerstäubende Farbspritzpistole, insbesondere handgeführte druckluftzerstäubende Farbspritzpistole, aufweisend zumindest eine Materialdüse (40) zum Ausgeben eines zu verspritzenden Materials, zumindest eine Luftdüse (5) zum Ausgeben von Luft, insbesondere von Luft zur Zerstäubung eines zu verspritzenden Materials, von Luft zur Veränderung der Form eines Spritzstrahls, und/oder von Luft zum Transport eines zerstäubten Spritzmediums, und zumindest eine Luftkammer (80, 82), insbesondere eine stromaufwärts an die Luftdüse (5) bzw. an zumindest eine Luftauslassöffnung der Luftdüse (5) angrenzende Luftkammer (80, 82), zur Versorgung der Luftdüse (5) mit Luft, wobei die Spritzpistole (1) ferner zumindest eine Einrichtung zur Eingabe und/oder Einstellung und/oder Anzeige des während des Betriebs der Spritzpistole (1) in der Luftkammer (80, 82) herrschenden Luftdrucks aufweist, wobei die Spritzpistole (1) ferner zumindest einen Luftkanal zum Leiten von Luft, insbesondere Druckluft, von einem Lufteinlass (4) zu einem Luftauslass aufweist, wobei die Spritzpistole (1) ferner zumindest eine Einrichtung zur Erfassung eines Luftdrucks (42, 43), insbesondere einen Drucksensor, aufweist, welche außerhalb der Luftkammer (80, 82), insbesondere innerhalb zumindest eines stromaufwärts der Luftkammer (80, 82) ausgebildeten Luftkanals und/oder innerhalb einer mit einem Luftkanal stromaufwärts der Luftkammer (80, 82) verbundenen Druckluftkammer, angeordnet ist, **dadurch gekennzeichnet, dass** die Spritzpistole (1) ferner eine Einrichtung zur Ermittlung, insbesondere Berechnung, des während des Betriebs der Spritzpistole (1) in der Luftkammer (80, 82) herrschenden Luftdrucks basierend auf dem von der Einrichtung zur Erfassung eines Luftdrucks (42, 43), insbesondere dem Drucksensor, ermittelten Luftdruckwert aufweist.

2. Spritzpistole (1) nach Anspruch 1, **dadurch gekennzeichnet, dass** sie ferner eine Luftkappe (9) mit einer zentralen Öffnung (15) aufweist, wobei die zentrale Öffnung (15) zusammen mit einem vorderen Bereich der Materialdüse (40) einen Ringspalt zum Ausgeben von Luft zur Zerstäubung eines zu verspritzenden Materials bildet, und wobei zumindest eine Luftkammer (80, 82) von der Materialdüse (40) und der Luftkappe (9) gebildet wird.

3. Spritzpistole (1) nach Anspruch 1 oder 2, **dadurch gekennzeichnet, dass** in der Luftkammer (80, 82), insbesondere an einer Innenfläche der Luftkappe (9) und/oder an einer Außenfläche der Materialdüse (40), zumindest eine Einrichtung zur Erfassung eines Luftdrucks (42, 43), insbesondere ein Drucksensor, angeordnet ist, welche kabellos und/oder kabelgebunden mit einer Einrichtung zur Steuerung und/oder Regelung eines Luftdrucks, insbesondere einer mechanischen, elektronischen und/oder elektromechanischen Einrichtung zur Steuerung und/oder Regelung eines Luftdrucks, und/oder mit einer Einrichtung zur Anzeige eines Luftdrucks und/oder mit einer Datenverarbeitungseinrichtung verbunden ist.

4. Spritzpistole (1) nach einem der vorhergehenden Ansprüche, **dadurch gekennzeichnet, dass** sie ferner zumindest eine auswechselbare Komponente, insbesondere eine auswechselbare Düsenanordnung, insbesondere eine auswechselbare Materialdüse (40) und/oder eine auswechselbare Luftdüse (5), aufweist, wobei die Einrichtung zur Ermittlung, insbesondere Berechnung, des während des Betriebs der Spritzpistole (1) in der Luftkammer (80, 82) herrschenden Luftdrucks derart ausgestaltet ist, dass die Ermittlung, insbesondere Berechnung, des während des Betriebs der Spritzpistole (1) in der Luftkammer (80, 82) herrschenden Luftdrucks in Abhängigkeit von zumindest einem Parameter der auswechselbaren Komponente, insbesondere der auswechselbaren Düsenanordnung, insbesondere der Art der auswechselbaren Komponente, insbesondere der auswechselbaren Düsenanordnung, und/oder zumindest einer Dimension der auswechselbaren Komponente, insbesondere der auswechselbaren Düsenanordnung, insbesondere zumindest eines Innen- und/oder Außendurchmessers einer Öffnung (15, 20) in der Düsenanordnung, ermittelt, insbesondere berechnet, wird.

5. Spritzpistole (1) nach einem der vorhergehenden Ansprüche, **dadurch gekennzeichnet, dass** sie zumindest eine auswechselbare Komponente, insbesondere eine auswechselbare Düsenanordnung, insbesondere eine auswechselbare Materialdüse (40) und/oder eine auswechselbare Luftdüse (5), und zumindest eine Einrichtung zur Erfassung einer Information, insbesondere einer Information über eine Art und/oder über eine Dimension der in der Spritzpistole (1) angeordneten Komponente, insbesondere einer Düsengröße, aufweist und/oder mit einer derartigen Einrichtung kabellos und/oder kabelgebunden verbunden und/oder verbindbar ist.

6. Spritzpistole (1) nach einem der vorhergehenden Ansprüche, **dadurch gekennzeichnet, dass** sie zumindest eine Einrichtung zur Regelung und/oder Begrenzung des während des Betriebs der Spritzpistole (1) in der Luftkammer (80, 82) herrschenden Luftdrucks aufweist und/oder mit einer derartigen Einrichtung kabellos und/oder kabelgebunden verbunden und/oder verbindbar ist.

7. Spritzpistole (1) nach einem der vorhergehenden Ansprüche, **dadurch gekennzeichnet, dass** sie zumindest eine Einrichtung zur Eingabe eines Sollwerts und/oder eines Minimalwerts und/oder eines Maximalwerts für den während des Betriebs der Spritzpistole (1) in der Luftkammer (80, 82) herrschenden Luftdruck aufweist und/oder mit einer derartigen Einrichtung kabellos und/oder kabelgebunden verbunden und/oder verbindbar ist.

8. Spritzpistole (1) nach einem der vorhergehenden Ansprüche, **dadurch gekennzeichnet, dass** sie zumindest eine Einrichtung zur Ausgabe eines Signals, insbesondere eines optischen, akustischen und/oder haptischen Signals, aufweist, welche mit einer Einrichtung zur Ermittlung, insbesondere Berechnung, des während des Betriebs der Spritzpistole (1) in der Luftkammer (80, 82) herrschenden Luftdrucks, mit einer Einrichtung zur Steuerung und/oder Regelung und/oder Begrenzung eines Luftdrucks, mit einer Einrichtung zur Anzeige eines Luftdrucks und/oder mit einer Datenverarbeitungseinrichtung verbunden und/oder verbindbar ist.

9. Spritzpistole (1) nach einem der vorhergehenden Ansprüche, **dadurch gekennzeichnet, dass** sie zumindest eine Düsenanordnung mit zumindest einer Luftdüse (5), insbesondere einer Luftdüse (5) mit einer Luftkappe (9), aufweist, wobei die Luftdüse (5) zumindest eine erste Auslassöffnung, insbesondere eine zentrale Öffnung (15), zum Auslass von Zerstäuberluft und zumindest eine zweite Auslassöffnung, insbesondere zumindest zwei zweite Auslassöffnungen, insbesondere Formluftöffnungen (20), zum Auslass von Formluft aufweist, wobei zumindest eine erste Einrichtung zur Erfassung eines Luftdrucks (42) im Bereich der ersten Auslassöffnung der Luftdüse (5), insbesondere im Bereich der zentralen Öffnung (15), angeordnet ist, und/oder wobei zumindest eine zweite Einrichtung zur Erfassung eines Luftdrucks (42) im Bereich der zweiten Auslassöffnung der Luftdüse (5), insbesondere im Bereich zumindest einer Formluftöffnung (20), angeordnet ist.

## Claims

1. Spray gun (1), in particular a compressed-air atomizing paint spray gun, in particular a hand-held compressed-air atomizing paint spray gun, having at least one material nozzle (40) for dispensing a material to be sprayed, at least one air nozzle (5) for dispensing air, in particular air for atomizing a material to be sprayed, air for changing the shape of a spray jet, and/or air for transporting an atomized spray medium, and at least one air chamber (80, 82), in particular an air chamber (80, 82) adjacent to and upstream of the air nozzle (5) or at least one air outlet opening of the air nozzle (5), for supplying the air nozzle (5) with air, wherein the spray gun (1) further has at least one device for entering and/or adjusting and/or displaying the air pressure present in the air chamber (80, 82) during the operation of the spray gun (1), wherein the spray gun (1) further has at least one air channel for guiding air, in particular compressed air, from an air inlet (4) to an air outlet, wherein the spray gun (1) further has at least one device for measuring an air pressure (42, 43), in particular a pressure sensor, which device is arranged outside the air chamber (80, 82), in particular within at least one air channel formed upstream of the air chamber (80, 82) and/or within a compressed-air chamber connected to an air channel upstream of the air chamber (80, 82),
**characterized in that** the spray gun (1) further has a device for determining, in particular calculating, the air pressure present in the air chamber (80, 82) during the operation of the spray gun (1) on the basis of the air pressure value determined by the device for measuring an air pressure (42, 43), in particular the pressure sensor.

2. Spray gun (1) according to claim 1, **characterized in that** it further has an air cap (9) with a central opening (15), wherein the central opening (15) together with a front region of the material nozzle (40) forms an annular gap for dispensing air for atomizing a material to be sprayed, and wherein at least one air chamber (80, 82) is formed by the material nozzle (40) and the air cap (9).

3. Spray gun (1) according to claim 1 or 2, **characterized in that** in the air chamber (80, 82), in particular on an inner surface of the air cap (9) and/or on an outer surface of the material nozzle (40), there is arranged at least one device for measuring an air pressure (42, 43), in particular a pressure sensor, which device is connected in a wireless and/or wired manner to a device for open-loop controlling and/or closed-loop controlling an air pressure, in particular a mechanical, electronic, and/or electromechanical device for open-loop controlling and/or closed-loop controlling an air pressure, and/or to a device for displaying an air pressure, and/or to a data processing device.

4. Spray gun (1) according to any of the preceding claims,
**characterized in that** it further has at least one exchangeable component, in particular an exchangeable nozzle arrangement, in particular an exchangeable material nozzle (40) and/or an exchangeable air nozzle (5), wherein the device for determining, in particular calculating, the air pressure present in the air chamber (80, 82) during the operation of the spray gun (1) is designed in such a way that the determining, in particular calculating, of the air pressure present in the air chamber (80, 82) during the operation of the spray gun (1) is determined, in particular calculated, on the basis of at least one parameter of the exchangeable component, in particular of the exchangeable nozzle arrangement, in particular the type of the exchangeable component, in particular of the exchangeable nozzle arrangement, and/or at least one dimension of the exchangeable component, in particular of the exchangeable nozzle arrangement, in particular at least one inner and/or outer diameter of an opening (15, 20) in the nozzle arrangement.

5. Spray gun (1) according to any of the preceding claims,
**characterized in that** it has at least one exchangeable component, in particular an exchangeable nozzle arrangement, in particular an exchangeable material nozzle (40) and/or an exchangeable air nozzle (5), and at least one device for acquiring information, in particular information about a type and/or about a dimension of the component arranged in the spray gun (1), in particular a nozzle size, and/or is connected and/or connectable in a wireless and/or wired manner to such a device.

6. Spray gun (1) according to any of the preceding claims,
**characterized in that** it has at least one device for limiting and/or closed-loop controlling the air pressure present in the air chamber (80, 82) during the operation of the spray gun (1) and/or is connected and/or connectable in a wireless and/or wired manner to such a device.

7. Spray gun (1) according to any of the preceding claims,
**characterized in that** it has at least one device for entering a target value and/or a minimum value and/or a maximum value for the air pressure present in the air chamber (80, 82) during the operation of the spray gun (1) and/or is connected and/or connectable in a wireless and/or wired manner to such a device.

8. Spray gun (1) according to any of the preceding claims,
**characterized in that** it has at least one device for outputting a signal, in particular an optical, acoustic, and/or haptic signal, which device is connected and/or connectable to a device for determining, in particular calculating, the air pressure present in the air chamber (80, 82) during the operation of the spray gun (1), to a device for limiting and/or open-loop controlling and/or closed-loop controlling an air pressure, to a device for displaying an air pressure, and/or to a data processing device.

9. Spray gun (1) according to any of the preceding claims,
**characterized in that** it has at least one nozzle arrangement with at least one air nozzle (5), in particular an air nozzle (5) with an air cap (9), wherein the air nozzle (5) has at least one first outlet opening, in particular a central opening (15), for the outlet of atomizing air and at least one second outlet opening, in particular at least two second outlet openings, in particular shaping-air openings (20), for the outlet of shaping air, wherein at least one first device for measuring an air pressure (42) is arranged in the region of the first outlet opening of the air nozzle (5), in particular in the region of the central opening (15), and/or wherein at least one second device for measuring an air pressure (42) is arranged in the region of the second outlet opening of the air nozzle (5), in particular in the region of at least one shaping-air opening (20).

## Revendications

1. Pistolet pulvérisateur (1), en particulier pistolet pulvérisateur de peinture à pulvérisation d'air comprimé, en particulier pistolet pulvérisateur de peinture à pulvérisation d'air comprimé à guidage manuel, présentant au moins une buse à matière (40) pour la distribution de matière à pulvériser, au moins une buse à air (5) pour la distribution d'air, en particulier d'air pour la pulvérisation d'une matière à pulvériser, d'air pour la modification de la forme d'un jet de pulvérisation, et/ou d'air pour le transport d'un fluide de pulvérisation pulvérisé, et au moins une chambre à air (80, 82), en particulier une chambre à air (80, 82) adjacente en amont à la buse à air (5) ou à au moins une ouverture de sortie d'air de la buse à air (5), pour l'alimentation de la buse à air (5) en air, dans lequel le pistolet pulvérisateur (1) présente en outre au moins un dispositif pour l'entrée et/ou le réglage et/ou l'affichage de la pression d'air régnant dans la chambre à air (80, 82) pendant le fonctionnement du pistolet pulvérisateur (1), dans lequel le pistolet pulvérisateur (1) présente en outre au moins un canal d'air pour conduire de l'air, en particulier de l'air comprimé, d'une entrée d'air (4) à une sortie d'air, dans lequel le pistolet pulvérisateur (1) présente en outre au moins un dispositif pour la détection d'une pression d'air (42, 43), en particulier un capteur de pression, qui est disposé à l'extérieur de la chambre à air (80, 82), en particulier à l'intérieur d'au moins un canal d'air réalisé en amont de la chambre à air (80, 82) et/ou à l'intérieur d'une chambre à air comprimé reliée à un canal d'air en amont de la chambre à air (80, 82), **caractérisé en ce que** le pistolet pulvérisateur (1) présente en outre un dispositif pour la détermination, en particulier le calcul, de la pression d'air régnant dans la chambre à air (80, 82) pendant le fonctionnement du pistolet pulvérisateur (1) sur la base de la valeur de pression d'air déterminée par le dispositif pour la détection d'une pression d'air (42, 43), en particulier le capteur de pression.

2. Pistolet pulvérisateur (1) selon la revendication 1, **caractérisé en ce qu'** il présente en outre un capuchon d'air (9) comportant une ouverture centrale (15), dans lequel l'ouverture centrale (15) forme, conjointement avec une zone avant de la buse à matière (40), un espace annulaire pour la distribution d'air pour la pulvérisation de matière à pulvériser, et dans lequel au moins une chambre à air (80, 82) est formée par la buse à matière (40) et le capuchon d'air (9).

3. Pistolet pulvérisateur (1) selon la revendication 1 ou 2,
**caractérisé en ce qu'** au moins un dispositif pour la détection d'une pression d'air (42, 43), en particulier un capteur de pression, est disposé dans la chambre à air (80, 82), en particulier sur une surface intérieure du capuchon d'air (9) et/ou sur une surface extérieure de la buse à matière (40), lequel dispositif est connecté sans câble et/ou par câble à un dispositif pour la commande et/ou la régulation d'une pression d'air, en particulier à un dispositif mécanique, électronique et/ou électromécanique pour la commande et/ou la régulation d'une pression d'air, et/ou à un dispositif pour l'affichage d'une pression d'air et/ou à un dispositif de traitement de données.

4. Pistolet pulvérisateur (1) selon l'une des revendications précédentes, **caractérisé en ce qu' il** présente en outre au moins un composant interchangeable, en particulier un agencement de buses interchangeables, en particulier une buse à matière (40) interchangeable et/ou une buse à air (5) interchangeable, dans lequel le dispositif pour la détermination, en particulier le calcul, de la pression d'air régnant dans la chambre à air (80, 82) pendant le fonctionnement du pistolet pulvérisateur (1) est configuré de telle sorte que la détermination, en particulier le calcul, de la pression d'air régnant dans la chambre à air (80, 82) pendant le fonctionnement du pistolet pulvérisateur (1) est déterminé, en particulier calculé, en fonction d'au moins un paramètre du composant remplaçable, en particulier de l'agencement de buses remplaçables, en particulier du type du composant remplaçable, en particulier de l'agencement de buses remplaçables, et/ou d'au moins une dimension du composant remplaçable, en particulier de l'agencement de buses remplaçables, en particulier d'au moins un diamètre intérieur et/ou extérieur d'une ouverture (15, 20) dans l'agencement de buses.

5. Pistolet pulvérisateur (1) selon l'une des revendications précédentes, **caractérisé en ce qu' il** présente au moins un composant interchangeable, en particulier un agencement de buses interchangeables, en particulier une buse à matière interchangeable (40) et/ou une buse à air interchangeable (5), et au moins un dispositif pour la détection d'informations, en particulier d'informations sur un type et/ou sur une dimension du composant disposé dans le pistolet pulvérisateur (1), en particulier d'une taille de buse, et/ou est connecté et/ou peut être connecté sans câble et/ou par câble à un tel dispositif.

6. Pistolet pulvérisateur (1) selon l'une des revendications précédentes, **caractérisé en ce qu'** il présente au moins un dispositif pour la régulation et/ou la limitation de la pression d'air régnant dans la chambre à air (80, 82) pendant le fonctionnement du pistolet pulvérisateur (1) et/ou est connecté et/ou peut être connecté sans câble et/ou par câble à un tel dispositif.

7. Pistolet pulvérisateur (1) selon l'une des revendications précédentes, **caractérisé en ce qu'** il présente au moins un dispositif pour l'entrée d'une valeur de consigne et/ou d'une valeur minimale et/ou d'une valeur maximale pour la pression d'air régnant dans la chambre à air (80, 82) pendant le fonctionnement du pistolet pulvérisateur (1) et/ou est connecté et/ou peut être connecté sans câble et/ou par câble à un tel dispositif.

8. Pistolet pulvérisateur (1) selon l'une des revendications précédentes, **caractérisé en ce qu'** il présente au moins un dispositif pour l'émission d'un signal, en particulier d'un signal optique, acoustique et/ou haptique, lequel dispositif est connecté et/ou peut être connecté à un dispositif pour la détermination, en particulier pour le calcul, de la pression d'air régnant dans la chambre à air (80, 82) pendant le fonctionnement du pistolet pulvérisateur (1), à un dispositif pour la commande et/ou la régulation et/ou la limitation d'une pression d'air, à un dispositif pour l'affichage d'une pression d'air et/ou à un dispositif de traitement de données.

9. Pistolet pulvérisateur (1) selon l'une des revendications précédentes, **caractérisé en ce qu'** il présente au moins un agencement de buses comportant au moins une buse à air (5), en particulier une buse à air (5) comportant un capuchon d'air (9), dans lequel la buse à air (5) présente au moins une première ouverture de sortie, en particulier une ouverture centrale (15), pour la sortie d'air de pulvérisation, et au moins une seconde ouverture de sortie, en particulier au moins deux secondes ouvertures de sortie, en particulier des ouvertures d'air de forme (20), pour la sortie d'air de forme, dans lequel au moins un premier dispositif pour la détection d'une pression d'air (42) est disposé dans la zone de la première ouverture de sortie de la buse à air (5), en particulier dans la zone de l'ouverture centrale (15), et/ou dans lequel au moins un second dispositif pour la détection d'une pression d'air (42) est disposé dans la zone de la seconde ouverture de sortie de la buse à air (5), en particulier dans la zone d'au moins une ouverture d'air de forme (20).
